# EUROPÄISCHE PATENTSCHRIFT

(11) **EP 3 830 010 B1**
(45) Veröffentlichungstag und Bekanntmachung des Hinweises auf die Patenterteilung: **08.03.2023**
(21) Anmeldenummer: 19725979.9
(22) Anmeldetag: 21.05.2019
(51) Int. Cl.: B65H 19/10

(54) **BAHNÜBERFÜHRUNG**
WEB TRANSFER
TRANSFERT DE BANDE

(30) Priorität: 27.07.2018 DE 102018118219
(43) Veröffentlichungstag der Anmeldung: 09.06.2021
(73) Patentinhaber: Voith Patent GmbH, 89522 Heidenheim (DE)
(72) Erfinder: FENKL, Konstantin, 89547 Gerstetten-Heldenfingen (DE); ILLENBERGER, Herbert, 89564 Nattheim (DE)
(74) Vertreter: Voith Patent GmbH - Patentabteilung
(86) Internationale Anmeldenummer: PCT/EP2019/063024
(87) Internationale Veröffentlichungsnummer: WO 2020/020511

(56) Entgegenhaltungen:
- EP-A1- 0 820 946
- DE-U1- 20 314 840
- JP-A- S61 137 626
- US-A- 5 101 701

## Beschreibung

Die Erfindung betrifft ein Verfahren zum Überführen der Materialbahn einer Wickelrolle an eine folgende Maschineneinheit.

Im Allgemeinen wird bei Rollenschneidmaschinen die abzuwickelnde Papierbahn von Hand zum Aufführtisch der Rollenschneidmaschine geführt. Dies ist zeitaufwändig und störanfällig.

Das Dokument EP0820946 A1, (Valmet Corp.), 28.01.1998, offenbart eine Lösung für die Überführung einer Papierbahn von einer Wickelrolle mit Hilfe von einer Saugrolle und Trennvorrichtung an eine nachfolgende Schneideeinheit und weiter an eine der Schneideeinheit folgende Aufwicklungseinheit.

Die Aufgabe der Erfindung ist es daher eine einfache und sichere Bahnüberführung zu ermöglichen.

Erfindungsgemäß wurde die Aufgabe dadurch gelöst, dass der Bahnanfang der Materialbahn von einer Saugvorrichtung erfasst, die Saugvorrichtung mit der Materialbahn von der Wickelrolle wegbewegt, ein Überführsteifen von einer zwischen der Wickelrolle und der wegbewegten Saugvorrichtung angeordneten Trennvorrichtung aus der Materialbahn getrennt und dieser Überführstreifen einer Fördervorrichtung zugeführt wird und die Materialbahn zwischen der Trennvorrichtung und der Saugvorrichtung an einem Leitelement umgelenkt wird, wobei der Überführstreifen das Leitelement weniger umschlingt als der Rest der Materialbahn und die Materialbahn mit einem Winkel von höchstens 45°, vorzugsweise maximal 30° zur Senkrechten geneigt von oben auf das Leitelement zuläuft.

Die Herausbildung des Überführstreifens erfolgt schnell und bei sicherer Bahnführung. Um die Erfassung des Bahnanfangs zu erleichtern, sollte die Saugvorrichtung hierzu mit der Wickelrolle in Kontakt gebracht werden.

Des Weiteren kann die Fixierung der Materialbahn an der Saugvorrichtung verbessert werden, wenn diese als Saugwalze ausgebildet ist und die Materialbahn nach Erfassung des Bahnanfangs und vor und/oder während der Wegbewegung der Saugvorrichtung um die Saugvorrichtung ein oder mehrfach gewickelt wird.

Zur Erleichterung des Überführens sollte die Trennvorrichtung einen vorzugsweise spitzen und kontinuierlich breiter werdenden Überführstreifen aus der Materialbahn trennen. Das Schneiden kann mechanisch, mittels Laser oder mittels eines Druckfluids, wie Wasser oder Luft erfolgen.

Liegt der Überführstreifen an einem Bahnrand, so genügt hierfür ein Trennelement. Allerdings ist es im Interesse einer symmetrischen Zugbelastung des Überführstreifens vorteilhaft, wenn sich die Spitze des Überführstreifens im mittleren Bereich, insbesondere in der Bahnmitte der Materialbahn befindet, was vorzugsweise mittels zweier Trennelemente erfolgt.

Des Weiteren sollte zur Gewährleistung einer ausreichenden Bahnspannung während des Schneidens der Trennvorrichtung die Materialbahn möglichst unmittelbar vor und/oder möglichst unmittelbar nach der Trennvorrichtung an jeweils einem Leitelement umgelenkt werden.

Zwecks separater Weiterführung des Überführsteifens ist es vorteilhaft, wenn der Überführstreifen das Leitelement zwischen der Trennvorrichtung und der Saugvorrichtung weniger umschlingt als der Rest der Materialbahn.

Dabei wird die Loslösung des Überführstreifens vom Rest der Materialbahn dadurch unterstützt, dass der Rest der Materialbahn das Leitelement mit einem Winkel von höchstens 45°, vorzugsweise maximal 30° zur Senkrechten geneigt von oben auf das Leitelement zuläuft und/oder der Überführstreifen mittels eines Druckfluids vom Rest der Materialbahn wegbewegt wird.

Zur Unterstützung des Bahnlaufs sollten die vor und/oder nach der Trennvorrichtung angeordneten Leitelemente eine gekrümmte, insbesondere konvexe oder konkave Kontur aufweisen. Die gekrümmte Kontur kann sich dabei über die gesamte Bahnbreite oder nur über einen, vorzugsweise im Bereich des Überführstreifenanfangs liegenden Teil davon erstrecken.

Die Fördervorrichtung zur Weiterführung des Überführstreifens sollte von Bändern und/oder Walzen gebildet werden. Unabhängig davon kann die Führung des Überführstreifens an der Fördervorrichtung verbessert werden, wenn diese zumindest einen besaugten Abschnitt aufweist.

Besonders eignet sich die Erfindung für eine Materialbahn in Form einer Papier-, Karton- oder anderen Faserstoffbahn, welche zu einem Rollenschneider geführt werden soll.

Nachfolgend wird die Erfindung anhand eines Ausführungsbeispiels näher erläutert. In der Zeichnung zeigt die Figur ein erfindungsgemäßes Anlagenschema.

Mittels dieser Anlage soll eine Materialbahn 1, insbesondere eine Papier- oder Kartonbahn von einer Wickelrolle 2, welche durchaus 10 m breit sein kann, abgewickelt und einer in Bahnlaufrichtung 9 folgenden Maschineneinheit zugeführt werden.

Bei der folgenden Maschine kann es sich insbesondere um einen Rollenschneider handeln, der die Bahn in mehrere Teilbahnen auftrennt und getrennt wieder aufwickelt.

Besonders anspruchsvoll ist hierbei die Überführung des in der Regel gerade verlaufenden Bahnanfangs der Materialbahn 1 von der Wickelrolle 2 zur folgenden Maschineneinheit, was deshalb bei verminderter Abwickel-Geschwindigkeit der Wickelrolle 2 erfolgt.

Zu Beginn der Überführung wird eine Saugvorrichtung 3 in Form einer zylindrischen, rotierenden Saugwalze mit der Wickelrolle 2 in Kontakt gebracht und der Bahnanfang der Materialbahn 1 mehrfach um diese Saugwalze gewickelt. Auf diese Weise entsteht eine sichere Fixierung der Materialbahn 1 an der Saugvorrichtung 3.

Im Anschluss wird die Sauvorrichtung 3 mit der Materialbahn 1 nach unten geschwenkt und eine Trennvorrichtung 4 zwischen Wickelrolle 2 und Saugvorrichtung 3 zur Unterseite der Materialbahn 1 bewegt.

Dabei umschlingt die Materialbahn 1 unmittelbar vor und unmittelbar nach der Trennvorrichtung 4 ein Leitelement 7,8 in Form einer zylindrischen Leitwalze, welches zur Vereinfachung der Konstruktion mit der Trennvorrichtung 4 gekoppelt ist.

Da die Trennvorrichtung 4 mit den Leitelementen 7,8 so in den Bahnlauf zwischen Wickelrolle 2 und Saugvorrichtung 3 eintaucht, ist für eine ausreichende Bahnspannung gegenüber der Trennvorrichtung 4 gesorgt.

Die Trennvorrichtung 4 hat die Aufgabe einen spitzen und kontinuierlich breiter werdenden Überführstreifen 5 aus der Materialbahn 1 zu trennen, dessen Spitze in der Bahnmitte liegt.

Dabei kann das Trennen mittels Laser, mechanisch mittels Klingen oder Messer oder über eine Druckfluidbeaufschlagung mittels Drückdüsen erfolgen.

Mit Vorteil kommen hierbei zwei Trennelemente, beispielsweise zwei Drückdüsen der Trennvorrichtung 4 zum Einsatz, die zu Beginn des Trennens auf die Spitze des zu erzeugenden Überführsteifens 5 gerichtet sind und während des Weiterlaufs der Materialbahn 1 an der Trennvorrichtung 4 entlang, kontinuierlich und quer zur Bahnlaufrichtung 9 zu je einem Bahnrand bewegt werden.

Das Wegführen des Überführstreifens 5 vom Rest der Materialbahn 1 erfolgt im Umschlingungsbereich des auf die Trennvorrichtung 4 unmittelbar folgenden Leitelementes 7.

Um diese Löslösung des Überführstreifens 5 zu fördern, verläuft die Materialbahn 1 entlang der Trennvorrichtung 4 senkrecht von oben auf das Leitelement 7 zu. Darüber hinaus wird das Leitelement 7 mit einem Winkel von ca. 90° von der Materialbahn 1 umschlungen und von dort zur Saugvorrichtung 3 geführt.

Allein die Schwerkraft und erst recht der große Umschlingungswinkel des Leitelementes 7 führen zur Ablösung des Überführsteifens 5 im Umschlingungsbereich dieses Leitelementes 7 nach unten. Dies bedeutet, dass der Überführstreifen 5 das Leitelement 7 kaum und wesentlich weniger als der Rest der Materialbahn 1 umschlingt. Über die konvexe Kontur der Leitelemente 7,8 erfolgt eine Stabilisierung des Bahnlaufs. Darüber hinaus verhindert diese Kontur ein Umschlagen und Mitlaufen des Überführstreifens.

Zusätzlich kann die Ablösung des Überführstreifens 5 von dem Leitelement 7 allerdings auch noch durch Druckluftdüsen unterstützt werden.

Nach dem Leitelement 7 wird der Überführstreifen 5 dann von einer Fördervorrichtung 6 zum Aufführtisch des Rollenschneiders geführt.

Wie in der Figur zu erkennen, beginnt die Fördervorrichtung 6 unter dem Leitelement 7 und besteht im Wesentlichen aus endlos umlaufenden Bändern und Walzen, die zu Unterstützung noch zumindest abschnittsweise besaugt sein können.

## Patentansprüche

1. Verfahren zum Überführen der Materialbahn (1) einer Wickelrolle (2) an eine folgende Maschineneinheit,
wobei der Bahnanfang der Materialbahn (1) von einer Saugvorrichtung erfasst,
die Saugvorrichtung (3) mit der Materialbahn (1) von der Wickelrolle (2) wegbewegt, ein Überführstreifen (5) von einer zwischen der Wickelrolle (2) und der wegbewegten Saugvorrichtung (3) angeordneten Trennvorrichtung (4) aus der Materialbahn (1) getrennt und dieser Überführstreifen (5) einer Fördervorrichtung (6) zugeführt wird,
wobei die Materialbahn (1) zwischen der Trennvorrichtung (4) und der Saugvorrichtung (3) an einem Leitelement (7) umgelenkt wird, **dadurch gekennzeichnet, dass** der Überführstreifen (5) das Leitelement (7) weniger umschlingt als der Rest der Materialbahn (1) und die Materialbahn (1) mit einem Winkel von höchstens 45°, vorzugsweise maximal 30° zur Senkrechten geneigt von oben auf das Leitelement (7) zuläuft.

2. Verfahren nach Anspruch 1,
**dadurch gekennzeichnet,**
**dass** die Saugvorrichtung (3) zur Erfassung des Bahnfangs der Materialbahn (1) mit der Wickelrolle (2) in Kontakt gebracht wird.

3. Verfahren nach Anspruch 1 oder 2,
**dadurch gekennzeichnet,**
**dass** die Saugvorrichtung (3) als Saugwalze ausgebildet ist und die Materialbahn (1) nach Erfassung des Bahnanfangs und vor und/oder während der Wegbewegung der Saugvorrichtung (3) um die Saugvorrichtung (3) gewickelt wird.

4. Verfahren nach einem der vorherigen Ansprüche,
**dadurch gekennzeichnet,**
**dass** die Trennvorrichtung (4) einen vorzugsweise spitzen und kontinuierlich breiter werdenden Überführstreifen (5) aus der Materialbahn (1) trennt.

5. Verfahren nach Anspruch 4,
**dadurch gekennzeichnet,**
**dass** sich die Spitze des Überführstreifens (5) im mittleren Bereich der Materialbahn (1) befindet.

6. Verfahren nach einem der vorherigen Ansprüche,
**dadurch gekennzeichnet,**
**dass** die Materialbahn (1) vor und/oder nach der Trennvorrichtung (4) insbesondere an je einem Leitelement mit gekrümmter Kontur umgelenkt wird.

7. Verfahren nach einem der vorherigen Ansprüche,
**dadurch gekennzeichnet,**
**dass** der Rest der Materialbahn (1) das Leitelement (7) mit mindestens 45°, vorzugsweise wenigstens 60° umschlingt.

8. Verfahren nach einem der vorherigen Ansprüche,
**dadurch gekennzeichnet,**
**dass** der Überführstreifen (5) mittels eines Druckfluids vom Rest der Materialbahn (1) wegbewegt wird.

9. Verfahren nach einem der vorherigen Ansprüche,
**dadurch gekennzeichnet,**
**dass** die Fördervorrichtung (6) von Bändern und/oder Walzen gebildet wird.

10. Verfahren nach einem der vorherigen Ansprüche,
**dadurch gekennzeichnet,**
**dass** die Fördervorrichtung (6) zumindest einen besaugten Abschnitt aufweist.

11. Verfahren nach einem der vorherigen Ansprüche,
**dadurch gekennzeichnet,**
**dass** die folgende Maschineneinheit als Rollenschneider ausgebildet ist.

12. Verfahren nach einem der vorherigen Ansprüche,
**dadurch gekennzeichnet,**
**dass** die Materialbahn (1) als Papier-, Karton- oder andere Faserstoffbahn ausgebildet ist.

## Claims

1. Method for transferring the material web (1) of a wound reel (2) to a following machine unit, the web start of the material web (1) being gripped by a suction device, the suction device (3) being moved away from the wound reel (2) with the material web (1), a transfer strip (5) being separated from the material web (1) by a separating device (4) arranged between the wound reel (2) and the moved away suction device (3), and this transfer strip (5) being fed to a conveying device (6),
wherein the material web (1) is deflected between the separating device (4) and the suction device (3) at a guide element (7),
**characterized in that,**
the transfer strip (5) wraps around the guide element (7) less than the rest of the material web (1), and the material web (1) runs from above towards the guide element (7) at an angle of at most 45°, preferably at most 30°, to the vertical.

2. Method according to claim 1,
**characterized in that,**
that the suction device (3) is brought into contact with the winding reel (2) for capturing the start of the material web (1).

3. Method according to claim 1 or 2,
**characterized in that,**
that the suction device (3) is designed as a suction roll and the material web (1) is wound around the suction device (3) after capturing the start of the web and before and/or during the off movement of the suction device (3).

4. Method according to any of the preceding claims,
**characterized in that,**
that the separating device (4) separates a preferably tapered and continuously widening transfer strip (5) from the material web (1).

5. Method according to claim 4,
**characterized in that,**
that the tip of the transfer strip (5) is located in the central area of the material web (1).

6. Method according to any of the preceding claims,
**characterized in that,**
that the material web (1) is deflected before and/or after the separating device (4), in particular at a respective guide element with a curved contour each.

7. Method according to any of the previous claims,
**characterized in that,**
that the rest of the material web (1) wraps around the guide element (7) with at least 45°, preferably at least 60°.

8. Method according to any of the preceding claims,
**characterized in that,**
that the transfer strip (5) is moved away from the rest of the material web (1) by means of a pressure fluid.

9. Method according to any of the preceding claims,
**characterized in that,**
that the conveying device (6) is formed by belts and/or rollers.

10. Method according to any one of the preceding claims,
**characterized in that,**
that the conveying device (6) has at least one suctioned section.

11. Method according to any one of the preceding claims,
**characterized in that,**
that the following machine unit is designed as a winder.

12. Method according to any one of the preceding claims,
**characterized in that,**
that the material web (1) is formed as a paper, cardboard or other fibrous web.

## Revendications

1. Procédé pour transférer la bande de matériau (1) d'une bobine d'enroulement (2) à une unité de machine suivante, dans lequel le début de la bande de matériau (1) est saisi par un dispositif d'aspiration, le dispositif d'aspiration (3) est éloigné avec la bande de matériau (1) de la bobine d'enroulement (2), une bande de transfert (5) est séparée de la bande de matériau (1) par un dispositif de séparation (4) disposé entre la bobine (2) et le dispositif d'aspiration (3) éloigné, et cette bande de transfert (5) est amenée à un dispositif de transport (6),
la bande de matériau (1) étant déviée entre le dispositif de séparation (4) et le dispositif d'aspiration (3) sur un élément de guidage (7),
**caractérisé en ce que,**
la bande de transfert (5) entoure moins l'élément de guidage (7) que le reste de la bande de matériau (1) et la bande de matériau (1) s'étend depuis le haut vers l'élément de guidage (7) avec un angle de 45° au maximum, de préférence de 30° au maximum par rapport à la verticale.

2. Procédé selon la revendication 1,
**caractérisé en ce que,**
**en ce que** le dispositif d'aspiration (3) est mis en contact avec la bobine d'enroulement (2) pour détecter le début de la bande de matériau (1).

3. Procédé selon la revendication 1 ou 2,
**caractérisé en ce que,**
le dispositif d'aspiration (3) est conçu comme un rouleau aspirant et que la bande de matériau (1) est enroulée autour du dispositif d'aspiration (3) après la captage du début de la bande et avant et/ou pendant le déplacement du dispositif d'aspiration (3).

4. Procédé selon l'une quelconque des revendications précédentes,
**caractérisé en ce que**
le dispositif de séparation (4) sépare de préférence une bande de transfert (5) pointue et s'élargissant en continu, de la bande de matériau (1).

5. Procédé selon la revendication 4,
**caractérisé en ce que,**
la pointe de la bande de transfert (5) se trouve dans la zone centrale de la bande de matériau (1).

6. Procédé selon l'une quelconque des revendications précédentes,
**caractérisé en ce que,**
la bande de matériau (1) est déviée avant et/ou après le dispositif de séparation (4), en particulier sur un élément de guidage respectif à contour incurvé.

7. Procédé selon l'une quelconque des revendications précédentes,
**caractérisé en ce que,**
le reste de la bande de matériau (1) entoure l'élément de guidage (7) avec au moins 45°, de préférence au moins 60°.

8. Procédé selon l'une quelconque des revendications précédentes,
**caractérisé en ce que,**
la bande de transfert (5) est éloignée du reste de la bande de matériau (1) au moyen d'un fluide sous pression.

9. Procédé selon l'une quelconque des revendications précédentes,
**caractérisé en ce que,**
le dispositif de transport (6) est formé par des bandes et/ou des rouleaux.

10. Procédé selon l'une quelconque des revendications précédentes,
**caractérisé en ce que,**
le dispositif de transport (6) présente au moins une section aspirée.

11. Procédé selon l'une quelconque des revendications précédentes,
**caractérisé en ce que,**
l'unité de machine suivante est conçue comme une coupeuse à rouleaux.

12. Procédé selon l'une quelconque des revendications précédentes,
**caractérisé en ce que,**
la bande de matériau (1) est réalisée sous forme de bande de papier, de carton ou d'une autre matière fibreuse.
